# FASCICULE DE BREVET EUROPEEN

(11) **EP 1 412 199 B1**
(45) Date de publication et mention de la délivrance du brevet: **17.10.2012**
(21) Numéro de dépôt: 03761371.8
(22) Date de dépôt: 23.06.2003
(51) Int. Cl.: B42D 15/02

(54) **DISPOSITIF INTEGRE DANS UNE CARTE POUR ACTIVER ET/OU DESACTIVER PAR LE SOUFFLE UN MODULE LUMINEUX OU SONORE OU LA COMBINAISON DES DEUX**
IN EINE KARTE INTEGRIERTE VORRICHTUNG ZUM AKTIVIEREN UND/ODER DEAKTIVIEREN EINES LICHT-, SCHALL- ODER LICHT- UND SCHALL-MODULS DURCH BLASEN
DEVICE INTEGRATED INTO A CARD IN ORDER TO ACTIVATE AND/OR DEACTIVATE A LIGHT, SOUND OR LIGHT AND SOUND MODULE BY MEANS OF BLOWING

(30) Priorité: 18.09.2002 FR 0211570
(43) Date de publication de la demande: 28.04.2004
(73) Titulaire: Helou, Nicolas, 75016 Paris (FR)
(72) Inventeur: Helou, Nicolas, 75016 Paris (FR)
(74) Mandataire: Novagraaf Technologies
(86) Numéro de dépôt international: PCT/FR2003/001915
(87) Numéro de publication internationale: WO 2004/011275

(56) Documents cités:
- EP-A- 0 070 653
- US-A- 5 671 555
- US-A- 5 761 836

## Description

La présente invention concerne un dispositif pour animer une carte postale de type carnet double (anniversaire, voeux, messages divers) comme connu de EP-A-070653. Le dispositif de l'invention est caractérisé
en ce qu'il comporte une source d'alimentation électrique par exemple piles ou capteurs solaires (SE), un interrupteur (I), un module (M), un système (S) sur lequel on souffle.

Le dispositif se caractérise par l'adjonction à un module d'animation : diode lumineuse, module voix, son, musique... d'un système (S) qui par le souffle permet d' activer et/ou désactiver le circuit intégré assurant le fonctionnement d'un module.

Le dispositif comporte une source d'alimentation électrique (SE), un interrupteur (I), un module (M), et le système (S) constitué d'un capteur d'air « à bilame » (1), d'une résistance (2), d'un condensateur (3).

L'utilisateur ouvre la carte, le module se met en marche . L'utilisateur souffle comme pour éteindre une bougie sur le capteur d'air (1) relié au condensateur (3) qui, en se chargeant et se déchargeant, via la résistance (2), permet la répétition de cycles extinction - allumage.

Selon des modes particuliers de réalisation :
le système peut couper désactiver et réactiver une diode lumineuse,
le système peut éteindre une diode lumineuse et activer simultanément un module sonore avec une voix, un son ou une musique,
le système peut activer et désactiver seulement un module sonore avec une voix, un son ou une musique.

Le schéma et le descriptif technique du processus annexés illustrent le fonctionnement de l'invention.
(fig.1 = planche unique, représente le circuit
d'un des modes de réalisation : une diode illustrant une bougie)

En référence à ces dessins, le dispositif comporte :
une source d'énergie (SE) à laquelle sont reliés en parallèle un interrupteur (I) et un capteur d'air (1).
L'interrupteur (I) est relié au circuit intégré (CI).

Le capteur d'air (1) passe par une résistance (2) et un condensateur (3).

L'ensemble composant le système (S) est également relié au circuit intégré.

Le circuit intégré (CI) est associé à une diode (D) dans le module (M).

La diode (D) capte les informations de sortie du circuit intégré (CI).

### Mode de fonctionnement :

La carte s'ouvre, l'interrupteur carte (I) met sous tension via l'alimentation (AL) le circuit intégré (CI) et donne un signal logique sur la première entrée du NAN D A ; on a un signal logique « 0 » sur les deux entrées du NAND C (qui fonctionne comme un inverseur) ce qui donne à sa sortie un signal « 1 ».
Ce signal « 1 » se retrouve sur la deuxième entrée du NAND A. Ce qui fait que le signal de sortie du NAND A est à 0.
Ce signal « 0 » se retrouve sur les deux entrées du NAND B (qui fonctionne comme un inverseur).
La sortie du NAND B est alors à « 1 » ; la LED (D) fonctionne.

L'utilisateur souffle comme pour éteindre la bougie sur un système dit « à bilame » (1) ; ce qui donne un signal « 1 » sur les deux entrées du NAND C. Ce qui donne à sa sortie un signal « 0 » qui se retrouve sur la deuxième entrée du NAND A» ; comme la carte reste ouverte durant toute l'opération, le signal sur la première entrée du NAND A reste à « 1 ». Le signal de sortie du NAND A est alors à « 1 ».

Ce signal « 1 » se retrouve aux bornes du NAND B ce qui donne « 0 » en sortie, la LED s'éteint. Mais pendant cette opération, le condensateur (3) se charge via la résistance (2).

L'utilisateur arrête de souffler, le capteur d'air donne un signal « 0 », mais comme le condensateur est chargé, le temps qu'il se décharge, il maintient le signal des entrées à « 1 » le temps de sa décharge. Ce qui a pour but de maintenir la LED éteinte. Le temps de décharge est défini par la valeur de la résistance et du condensateur.

Le condensateur est déchargé ; le signal des entrées du NAND C est revenu à « 0 ». ce qui donne à sa sortie « 1 ». Comme ce signal « 1 » se retrouve sur la deuxième entrée du NAND A (sa première entrée est toujours à « 1 »), la porte NAND A a un « 0 » logique à sa sortie, ce qui donne un « 1 » logique à la sortie du NAND B, la LED est de nouveau allumée.

La valeur du condensateur et de la résistance dépend du temps de remise sous tension de la LED que l'on souhaite.

### Calcul de la résistance

T= C.R ; t = T/5
99% = 5.T
T = temps réel = 3 sec
Pour un temps de 3 sec et un condensateur de 1 µf
T = T/5 ; 3/5= 0,6 sec
R= t/C ; 0,6/0,000001= 600k II

Essai effectué pour 4/5 secondes d'extinction :
Résistance : 461 K II
Condensateur : 2,2 µf

## Revendications

1. Dispositif pour animer une carte postale de type carnet double **caractérisé en ce qu'**il comporte une source d'alimentation électrique par exemple piles ou capteurs solaires (SE), un interrupteur (I), et un module (M), **caracterisé par** un système (S) sur lequel on souffle pour activer et/ou désactiver un circuit intégré assurant le fonctionnement du module.

2. Dispositif selon la revendication (1) **caractérisé en ce que** le système d'activation/désactivation est constitué d'un capteur d'air « à bilame » (1), d'une résistance (2), d'un condensateur (3).

3. Dispositif selon la revendication (1) **caractérisé en ce que** le module (M) peut être constitué d'une diode lumineuse avec son circuit intégré.

4. Dispositif selon la revendication (1) **caractérisé en ce que** le module (M) peut être constitué d'un dispositif sonore, par exemple bruit, voix, musique, avec son circuit intégré.

5. Dispositif selon la revendication (1) **caractérisé en ce que** le module (M) peut présenter la combinaison d'un système lumineux et d'un module sonore.

## Claims

1. Device for animating a postcard of the double card type comprising an electrical supply source, for example batteries or solar sensors (SE), a switch (I) and a module (M), **characterised by** a system (S) on which one blows in order to activate and/or deactivate an integrated circuit providing the functioning of the module.

2. Device according to claim 1, **characterised in that** the activation/deactivation system consists of a "bimetallic" air sensor (1), a resistor (2) and a capacitor (3).

3. Device according to claim 1, **characterised in that** the module (M) may consist of a light diode with its integrated circuit.

4. Device according to claim 1, **characterised in that** the module (M) may consist of an audible device, for example noise, voice or music, with its integrated circuit.

5. Device according to claim 1, **characterised in that** the module (M) may have the combination of a light system and an audible module.

## Patentansprüche

1. Vorrichtung zum Animieren einer Postkarte des aufklappbaren Typs, **dadurch gekennzeichnet, dass** sie eine Elektrizitätsversorgungsquelle, zum Beispiel Batterien oder Solarzellen (SE), einen Schalter (I) und ein Modul (M) umfasst, das durch ein System (S) gekennzeichnet ist, auf das man bläst, um einen integrierten Schaltkreis, der den Betrieb des Moduls gewährleistet, zu aktivieren und/oder zu deaktivieren.

2. Vorrichtung nach Anspruch 1 **dadurch gekennzeichnet, dass** sich das Aktivierungs- /Deaktivierungssystem aus einem "Bimetall"-Luftsensor (1), einem Widerstand (2) und einem Kondensator (3) zusammensetzt.

3. Vorrichtung nach Anspruch 1, **dadurch gekennzeichnet, dass** sich das Modul (M) aus einer Lumineszenzdiode mit integriertem Schaltkreis zusammensetzen kann.

4. Vorrichtung nach Anspruch 1, **dadurch gekennzeichnet, dass** sich das Modul (M) aus einer akustischen Vorrichtung, zum Beispiel Geräusch, Stimme, Musik, mit integriertem Schaltkreis zusammensetzen kann.

5. Vorrichtung nach Anspruch 1, **dadurch gekennzeichnet, dass** das Modul (M) die Kombination aus einem Lumineszenzsystem und einem akustischen Modul aufweisen kann.
